# EUROPÄISCHE PATENTSCHRIFT

(11) **EP 0 221 855 B1**
(45) Veröffentlichungstag und Bekanntmachung des Hinweises auf die Patenterteilung: **11.07.1990**
(21) Anmeldenummer: 86810499.3
(22) Anmeldetag: 03.11.1986
(51) Int. Cl.: C07C 233/36, C07C 217/04, D06M 13/46

(54) **Diquaternäre Ammoniumsalze und deren Herstellung und Verwendung als Textilveredelungsmittel**
Diquaternary ammonium salts, their preparation and their use as textile finishing agents
Sels d'ammonium diquaternaire, leur préparation et leur utilisation comme agent de finition pour textiles

(30) Priorität: 08.11.1985 CH 4801/85
(43) Veröffentlichungstag der Anmeldung: 13.05.1987
(73) Patentinhaber: CIBA-GEIGY AG, 4002 Basel (CH)
(72) Erfinder: Töpfl, Rosemarie, CH-4143 Dornach (CH); Abel, Heinz, CH-4153 Reinach (CH); Binz, Jörg, CH-4153 Reinach (CH)

(56) Entgegenhaltungen:
- DE-B- 1 092 878
- US-A- 4 312 813

## Beschreibung

Die vorliegende Erfindung betrifft diquatemäre Ammoniumsalze, ein Verfahren zu ihrer Herstellung sowie ihre Verwendung als Textilveredelungsmittel, wobei die erfindungsgemässen, diquatemären Ammoniumsalze z.B. aus Dialkylaminoalkylbehensäureamiden und aliphatischen Epoxyverbindungen hergestellt werden und somit zwischen den beiden quatemären Stickstoffatomen aliphatische Brückenglieder aufweisen, die stets durch mindestens eine Hydroxylgruppe substituiert sind.

Aus DE-AS 1 092 878 sind diquatemären Ammoniumsalze bekannt, die aus Dialkylaminoalkylfettsäureamiden und einer Epoxyverbindung hergestellt werden, wobei die Fettsäuren als Ausgangskomponenten jedoch höchstens 18 Kohlenstoffatome aufweisen. Die bekannten, diquatemären Ammoniumsalze finden Verwendung als Färbereihilfsmittel, insbesondere als Egalisiermittel für Färbungen auf Polyacrylnitrilfasem.

Aus US-A-4 312 813 sind ebenfalls diquatemäre Ammoniumsalze bekannt, die z.B. aus Dialkylaminoalkylbehensäureamiden und aliphatischen Dihalogenverbindungen, z.B. β,β'-Dibromodiethyl-ether hergestellt werden und somit zwischen den beiden quatemären Stickstoffatomen aliphatische Brückenglieder aufweisen, die von Hydroxylsubstituenten frei sind. Diese bekannten diquatemären Ammoniumsalze finden in haarkosmetischen Mitteln, insbesondere Shampoos und Nachspülmitteln Verwendung.

Es wurden diquatemäre Ammoniumsalze gefunden, die aufgrund ihrer Eigenschaften als Textilveredelungsmittel Verwendung finden.

Gegenstand der Erfindung sind somit diquatemäre Ammoniumsalze, die dadurch gekennzeichnet sind, dass sie der Formel entsprecnen, wonn
A₁ und A₂ unabhängig voneinander Alkylen mit jeweils 2 bis 5 Kohlenstoffatomen,
Q₁ and Q₂ unabhängig voneinander jeweils -NH- oder -O-,
R₁, R₂, R₃ und R₄ unabhängig voneinander jeweils Alkyl, Hydroxyalkyl oder Alkoxyalkyl mit 1 bis 4 Kohlenstoffatomen in jedem Alkylteil,
Y₁ n⊖ das Anion einer starken Säure,
Z₁ durch Hydroxyl substituiertes und gegebenenfalls durch Sauerstoffatome unterbrochenes Alkylen mit 3 bis 24 Kohlenstoffatomen und
n 1 oder 2 bedeuten.

Weitere Gegenstände der Erfindung bilden die Herstellung nach an sich bekannten Methoden der neuen, erfindungsgemässen, diquatemären Ammoniumsalze und deren Verwendung als Textilveredelungsmittel.

Die Alkylenreste A₁ und A₂ in Formel (1) sind geradkettig oder verzweigt. Als mögliche Vertreter seien 2,2-Dimethylpropylen (auch Neopentylen genannt), n-Butylen (Tetramethylen) und vor allem n-Propylen (Trimethylen) und Ethylen erwähnt.

Als Substituenten R₁ bis R₄ kommen geradkettige oder verzweigte Alkylreste, wie z.B. tert.-Butyl, Isobutyl, n-Butyl, Isopropyl, n-Propyl oder vor Allem Ethyl oder Methyl in Betracht Die entsprechenden Hydroxyalkylreste, z.B. Hydroxyethyl, kommen auch in Frage. Die Alkoxyalkylreste weisen je 1 bis 4 Kohlenstoffatome im Alkylteil und Alkoxyteil auf. Alkyoxyalkylreste enthalten somit insgesamt 2 bis 8 Kohlenstoffatome. Als Beispiele seien Hydroxyethyl und Ethoxyethyl genannt. Unsubstituierte Alkylreste der vorstehend angegebenen Art sind bevorzugt

Y₁ n⊖ stellt, falls n 1 ist, das einwertige Anion, und falls n 2 ist das zweiwertige Anion einer starken Säure, wobei in Formel (1) je nach Wert von n entweder 1 zweiwertiges Anion oder 2 einwertige Anionen vorhanden sind.

Das ein- oder zweiwertige Anion von grundsätzlich jeglicher wasserlöslichen, anorganischen oder organischen Säure kommt als Definition von Y₁ n⊖ in Betracht Bevorzugt ist das Anion einer anorganischen Säure oder einer organischen Sulfonsäure. Als Vertreter so Icher Anionen seien das Halogenid-, Sulfat-, Methylsulfat- oder Ethylsulfation gennant, wobei Halogenidanionen, vor allem das Chloridanion im Vordergrund des Interesses stehen.

Das Brückenglied Zi in Formel (1) ist stets durch Hydroxylgruppen, vor allem 1 bis 4 Hydroxylgruppen und gegebenenfalls durch 2 bis 6 Sauerstoffatome unterbrochen und weist vorzugsweise 3 bis 24 Kohlenstoffatome auf. Brückenglieder mit z.B. 3 oder 4 Kohlenstoffatomen sind vor allem durch 1 oder 2 Hydroxyigruppen substituiert und im allgemeinen nicht durch Sauerstoffatome unterbrochen, während Brückenglieder mit etwa 8 bis 24 Kohlenstoffatomen vor allem durch 2, 3 oder 4 Hydroxylgruppen und vorzugsweise durch Sauerstoffatome, vor allem durch 2 bis 6 Sauerstoffatome, unterbrochen sind. Brückenglieder von besonderem Interesse leiten sich ab von einem Epihalogenhydrin, vorzugsweise Epichlorhydrin, von einem aliphatischen Diepoxyd, vor allem einem Diepoxyalkan wie z.B. 1,2,3,4-Diepoxybutan (auch Butadiendioxid genannt) oder 1,4-Butandioldiglycidylether oder einem Diglycidylether, der aus einem Epihalogenhydrin, vor allem Epichlorhydrin, und einem niederen Alkylenglykol mit vorzugsweise höchstens 4 Kohlenstoffatomen wie z.B. Tetramethylenglykol (1,4-Butandiol), Dimethylethylenglykol (2,3-Butandiol), Trimethylenglykol (1,3-Propandiol), vor allem Propylenglykol (1,2-Propandiol) oder insbesondere Ethylenglykol (1,2-Ethandiol) erhalten wird, wobei solche Diglycidylether Monomere oder Oligomere darstellen, die 2 bis 4 Einheiten -CH₂-CH(OH)-CH₂-O-(C₂-C₄-Alkylen)-O- oder insbesondere 2 bis 4 Einheiten ―CH₂―CH(OH)―CH₂―O―(CH₂)₂―O― aufweisen.

Die beiden Reste in Formel (1) stehen für den Rest von vorzugsweise technischer Behensäure, die kleinere Menge an z.B. Arachinsäure und Erukasäure enthält und vor allem das Hydrolisierungsprodukt der ungesättigten C₂₂-Säuren aus Rüböl darstellt. Solche technischen Behensäuren weisen Molekulargewichte von etwa 326 bis etwa 354 auf.

Vorzugsweise haben die Brückenglieder -At-Qt- einerseits und ―A₂―Q₂― andererseits in Formel (1) die gleichen Bedeutungen.

Demgemäß entsprechen bevorzugte, diquatemäre Ammoniumsalze der Formel
Rs und Rₑ unabhängig voneinander Alkyl mit jeweils 1 bis 4 Kohlenstoffatomen,
Y₂n⊖ das Anion einer anorganischen Säure oder einer Sulfonsäure und Z₂ durch 1 bis 4 Hydroxylgruppen substituiertes und gegebenenfalls durch Sauerstoffatome unterbrochenes Alkylen mit 3 bis 24 Kohlenstoffatomen bedeuten und
A₁, Q₁ und n die angegebenen Bedeutungen haben.

Je nach der Kohlenstoffatomzahl kann die Alkylenkette in Z₂ durch 2 bis 6 Sauerstoffatome unterbrochen sein.

Vorzugsweise sind C₁―C₄-Alkylsubstituenten in Formel (2) identisch. Somit entsprechen Ammoniumsalze von besonderem Interesse vor allem der Formel (2), worin
Y₂n⊖ ein Halogenid-, Sulfat-, Methylsulfat- oder Ethylsulfation, und
Z₂ durch 1 oder 2 Hydroxylgruppen substituiertes Alkylen mit 3 oder 4 Kohlenstoffatomen oder durch 2 bis 4 Hydroxylgruppen substituiertes und durch 2 bis 6 Sauerstoffatome unterbrochenes Alkylen mit 8 bis 24 Kohlenstoffatomen bedeuten und Rₛ und R₆ gleich sind.

Ammoniumsalze die sich besonders gut dazu eignen, als Textilveredelungsmittel verwendet zu werden, entsprechen der Formel (2), worin
A₁ Ethylen, n-Propylen, n-Butylen oder 2,2-Dimethylpropylen,
Rs gleich Rs ist und Methyl, Ethyl oder Isopropyl und
Z₂ ―CH₂―CH(OH)―CH₂, ―CH₂―CH(OH)―CH(OH)―CH₂― oder ―CH₂―CH(OH)―CH₂―O―(CH₂)₄―O― CH₂―CH(OH)―CH₂―
bedeuten.

Im Vordergrund des Interesses stehen diquatemäre Ammoniumsalze der Formel und insbesondere der Formel worin
A₁ Ethylen, n-Propylen, n-Butylen oder 2,2-Dimethylpropylen und
Rs Methyl, Ethyl oder Isopropyl bedeuten und
Q₁ die angegebene Bedeutung hat.

Die Herstellung der diquatemären Ammoniumsalze der Formel (1) erfolgt nach an sich bekannten Methoden indem man z.B. etwa 1 Mol eines Dialkylaminoalkylbehensäureamids oder -esters der Formel worin A₁, Q₁, Ri und R₂ die angegebenen Bedeutungen haben, und etwa 1 Mol eines Dialkylaminoalkylbehensäureamids oder -esters der Formel worin A₂, Q₂, Rs und R₄ die angegebenen Bedeutungen haben, mit etwa 1 Mol einer Epoxyverbindung der Formel worin
X₁ eine Epoxygruppe
X₂ eine Epoxygruppe oder ein bewegliches Halogenatom und
Z' gegebenenfalls durch Hydroxyl substituiertes und gegebenenfalls durch Sauerstoffatome unterbrochenes Alkylen mit 1 bis 20 Kohlenstoffatomen bedeutet, oder, sofern X₂ eine Epoxygruppe ist, Z' auch für die direkte Bindung steht,
in Gegenwart einer starken Säure der Formel worin Y₁ n⊖ und n die angegebenen Bedeutungen haben, umsetzt.

Die Ammoniumsalze der Formel (2) werden hergesellt, indem man etwa 2 Mol eines Dialkylaminoalkylbehensäureamids oder -esters der Formel worin A₁, Q₁, Rₛ und R₆ die angegebenen Bedeutungen haben, mit etwa 1 Mol einer Epoxyverbindung der Formel worin X₁ und X₂ die angegebenen Bedeutungen haben und Z" gegebenenfalls durch 1 oder 2 Hydroxylgruppen substituiertes und gegebenenfalls durch 2 bis 6 Sauerstoffatome unterbrochenes Alkylen mit 1 bis 20 Kohlenstoffatomen bedeutet, oder, sofern X₂ eine Epoxygruppe ist, Z" auch für die direkte Bindung steht, in Gegenwart einer Säure der Formel worin Y₂ und n die angegebenen Bedeutungen haben, umsetzt.

Die Ammoniumsalze der Formel (3) werden hergestellt, indem man etwa 2 Mol eines Dialkylaminoalkylbehensäureamids oder -esters der Formel worin Ai, 0₁ und Rs die angegebenen Bedeutungen haben, mit etwa 1 Mol einer Epoxyverbindung der Formel worin Xi und X₂ die angegebenen Bedeutungen haben und Z" Methylen oder, sofern X₂ eine Epoxydgruppe ist, die direkte Bindung oder durch 2 bis 6 Sauerstoffatome unterbrochenes und gegebenenfalls durch 1 oder 2 Hydroxylgruppen substituiertes Alkylen mit 4 bis 20 Kohlenstoffatomen bedeutet, in Gegenwart einer Säure der Formel worin Y₃ und n die angegebenen Bedeutungen haben, umsetzt.

Die Ammoniumsalze der Formel (4) werden hergestellt, indem man etwa 2 Mol eines Dialkylaminoalkylbehensäureamids oder -esters der Formel worin Aa, 0₁ und R₇ die angegebenen Bedeutungen haben, mit 1 Mol Epichlorhydrin, 1,2,3,4-Diepoxybutan, 1,4-Butandioldiglycidylether oder einem Diglycidylether, der aus Ethylenglykol und Epichlorhydrin erhaften wird, in Gegenwart einer Säure der Formel- worin Y₄⊖ die angegebenen Bedeutungen hat, umsetzt.

Die Dialkylaminoalkylbehensäureamide oder -ester der Formeln (7), (8), (11), (14) und (17) sind an sich bekannt und werden nach bekannten Methoden hergestellt, indem man Behensäure mit etwa äquimolaren Mengen an entsprechende Dialkylaminoalkylamine oder Dialkylaminoalkanole bei erhöhter Temperatur über 100°C, z.B. 150 bis 180_{°}C, unter Entfernung aus dem Reaktionsgemisch des durch die Reaktion gebildeten Wassers umsetzt.

Die Umsetzung der Verbindungen der Formeln (7), (8) und (9) in Gegenwart der Säure der Formel (10) werden vorzugsweise bei erhöhter Temperatur, z.B. 50 bis 90°C, im allgemeinen in wässrigem Medium und gegebenenfalls in Gegenwart eines polaren Lösungsmittels, vorzugsweise eines niedermolekularen Amids oder Ethers, wie z.B. Dimethylformamid, Diethylenglykolmonobutylether oder vor allem eines niedermolekularen Alkanols wie z.B. Ethanol, vor allem Butylgykol oder insbesondere Isopropanol durchgeführt. Bei ihrer Verwendung als Textilveredelungsmittel werden die erfindungsgemässen Ammoniumsalze als Hydrophobiermittel, Faltenfreimittel, Weichgriffmittel oder Mittel zur Verbesserung der Vemähbarkeit, der Spinnbarkeit oder des Anschmutzverhaltens von Textilien eingesetzt

Das Textilmaterial, das erfindungsgemäss veredelt wird, kann in beliebiger Verarbeitungsstufe, d.h. als Garne, Stapfelfasem, Endlosfäden, Vliese, vor allem als Gewebe oder Gewirke, gefärbt oder ungefärbt, mit oder ohne optischen Aufhellem behandelt oder als bereits weiterverarbeitetes Kleidungsstück vorliegen.

Als Textilfasem kommen sowohl vollsynthetische als halbsynthetische und natürliche Fasem in Frage. Auch Mischungen von synthetischen und natürlichen Fasem kommen in Betracht.

Als Beispiele synthetischer Fasem seien Kunstseide, Zellwolle, Viskose, Cellulosedi- und triacetat, Polyacrylnitril, Acrylnitrilmischpolymere, Polyamid, insbesondere Fasem aus Poly-2-caprolactam, Polyhexylmethylendiamid-adipat oder Poly-ω-aminoundecansäure und Polyester, insbesondere Fasem, die sich von der Terephthalsäure ableiten, z.B. Poly(ethylenglykolterephthalat) oder Poly(1,4-cyclohexy- lendimethylenterephthalat), und als Beispiele natürlicher Fasem seien Leinen, Hanf, Ramie, Wolle und Baumwolle genannt.

Vor allem können Woll-, Polyacrylnitril-, Polyamid-, Polyester- oder Baumwollgewebe oder -gewirke sowie Gewebe oder Gewirke aus Mischungen der genannten Fasem veredelt werden.

Beim Veredeln der Textilmaterialien werden Zubereitungen, die ein erfindungsgemässes, diquatemäres Ammoniumsalz enthalten, nach üblichen Verfahren auf die Textilmaterialien aufgebracht. So können z.B. die Zubereitungen auf die Textilmaterialien aufgesprüht oder aufgepflatscht werden. Vorzugsweise werden jedoch die Textilmaterialien mit den Zubereitungen foulardiert oder nach dem Ausziehverfahren behandelt. Die Applikation erfolgt bei Raumtemperatur oder auch bei erhöhten Temperaturen von z.B. 30 bis 100_{°}C während etwa 5 bis 120 Minuten. Anschliessend werden die Textilmaterialien bei Raumtemperatur oder vorzugsweise bei erhöhter Temperatur, etwa bei 50 bis 150°C, getrocknet.

Die erfindungsgemässen, diquatemären Ammoniumsalze werden zweckmässig in Mengen von 0,05 bis 5 Gew.%, vorzugsweise von 0,1 bis 4 Gew.%, bezogen auf das zu veredelnde Textilmaterial, eingesetzt.

Die erfindungsgemässen, diquatemären Ammoniumsalze weisen den wesentlichen Vorteil auf, gute Veredelungseffekte der vorstehend angegebenen, verschiedenartigen Art, die auf eine Vielzahl von Textilmaterialien anwendbar sind, zu bewirken. Zudem stellt die gute Kompatibilität der diquatemären Ammoniumsalze mit optischen Aufhellem, Farbstoffen und in der Textilindustrie üblich mitverwendeten Hilfsmitteln und Zusätzen, wie z.B. Tensiden, einen weiteren Vorteil dar.

In den nachfolgenden Herstellungsvorschriften und Beispielen beziehen sich die angegebenen Teile und Prozente auf das Gewicht.

### Herstellungsvorschriften von Dialkylaminoalkylbehensäureamiden oder -estem

### Vorschrift A:

Zu einer Schmelze aus 166 Teilen einer Technischen Behensäure, die ein Molekulargewicht von 332 aufweist (0,5 Mol), werden bei 160_{°}C 56,1 Teile Dimethylaminopropylamin (0,55 Mol) in inerter Stickstoffatmosphäre innerhalb von 90 Minuten gegeben. Anschliessend wird das Reaktionsgemisch auf 170°C aufgeheizt und während 5 Stunden bei dieser Temperatur unter Rühren gehalten, wobei das durch die Reaktion gebildete Wasser aus dem Reaktionsgemisch entfernt wird. Man erhält in praktisch quantitativer Ausbeute Diethylaminopropylbehensäureamid, das die Aminzahl 128 und die Säurezahl 0 aufweist.

### Vorschriften B bis F:

In analoger Weise werden die in der nachfolgenden Tabelle I bezeichneten Dialkylaminoalkylbehensäureamide oder -ester mit den entsprechenden Aminzahlen erhalten, wenn man Behensäure mit den ebenfalls in Tabelle I bezeichneten Dialkylaminoalkylaminen oder Dialkylaminoalkanolen umsetzt:

### Herstellungsbeispiele der erfindungsgemässen, diquatemären Ammoniumsalze

Beispiel 1: 106,25 g Dimethylaminoethylbehensäureamid gemäss Herstellungsvorschrift B (0,25 Mol) werden bei 60_{°}C mit einer Lösung aus 12,3 g konzentrierter Salzsäure in 73 g Wasser und 43 g Isopropanol versetzt. Dann gibt man innerhalb von 15 Minuten 11,6 g Epichlorhydrin (0,125 Mol) zu und erhöht die Temperatur anschliessend auf 75_{°}C. Die Reaktionslösung wird während 10 Stunden bei dieser Temperatur unter Rühren gehalten. Nach dieser Zeit betragen Amin-und Epoxydwerte 0. Anschliessend wird die Reaktionslösung zur Trockene eingedampft. Man erhält 122 g der diquatemären Ammoniumverbindung der Formel

### Schmelzinterval: 70-98°C.

Beispiel 2: 101 g Dimethylamino-n-propylbehensäureester gemäss Vorschrift C (0,25 Mol) werden bei 60_{°}C mit einer Lösung aus 12,3 g konzentrierter Salzsäure in 73 g Wasser und 43 g Isopropanol versetzt. Dann gibt man innerhalb von 15 Minuten 11,6 g Epichlorhydrin (0,125 Mol) zu und erhöht die Temperatur anschliessend auf 75_{°}C. Die Reaktionslösung wird während 10 Stunden bei dieser Temperatur unter Rühren gehalten. Nach dieser Zeit betragen Amin-und Epoxydwerte 0. Anschliessend wird das Reaktionsprodukt zur Trockene eingedampft.

Man erhält 117 g der diquatemären Ammoniumverbindung der Formel

### Schmelzintervall: 76-84°C.

Beispiel 3: 104,5 g Diethylaminoethylbehensäureamid gemäss Vorschrift D (0,25 Mol) werden bei 60_{°}C mit einer Lösung aus 12,3 g konzentrierter Salzsäure in 73 g Wasser und 43 g Isopropanol versetzt. Dann gibt man innerhalb von 15 Minuten 11,6 g Epichlorhydrin (0,125 Mol) zu und erhöht die Temperatur anschliessend auf 75_{°}C. Die Reaktionslösung wird während 10 Stunden bei dieser Temperatur unter Rühren gehalten. Nach dieser Zeit betragen Amin-und Epoxydwerte 0. Danach wird die Reaktionslösung zur Trockene eingedampft. Man erhält 120 g der diquatemären Ammoniumverbindung der Formel

### Schmelzintervall: 57-60°C.

Beispiel 4: 109,75 g Dimethylamino-n-propylbehensäureamid gemäss Vorschrift A (0,25 Mol) werden in 44 g Isopropanol unter Erwärmen gelöst und dann mit einer Lösung aus 12,3 g konzentrierter Salzsäure in 74 g Wasser versetzt. Bei 55_{°}C gibt man innerhalb von 15 Minuten 11,6 g Epichlorhydrin (0,125 Mol) zu. Anschliessend wird die Temperatur der Reaktionslösung auf 75_{°}C erhöht und die Reaktionslösung während 3 Stunden bei dieser Temperatur unter Rühren gehalten. Nach dieser Zeit betragen Amin- und Epoxydwerte 0. Man erhält 251 g einer 50 %igen, bei Raumtemperatur wachsartigen Reaktionslösung der diquatemären Ammoniumverbindung der Formel

### Schmelzintervall: 85-162_{°}C.

Beispiel 5: 65,6 g Dimethylamino-n-propylbehensäureamid gemäss Vorschrift A (0,15 Mol) werden bei 80_{°}C geschmolzen und mit 14,8 g einer 37 %igen Salzsäure in 758,6 g Wasser versetzt. Nun werden zum Reaktionsgemisch 16,35 g 1,4-Butandioldiglycidylether, der eine Epoxydzahl von 4,6 aufweist (0,075 Mol), innerhalb von 10 Minuten bei 60°C gegeben. Anschliessend wird das Reaktionsgemisch auf 70°C aufgeheizt und während einer Stunde bei dieser Temperatur unter Rühren gehalten. Nach dieser Zeit betragen Amin- und Epoxydwerte 0. Man erhält 855 g einer 10 %igen Lösung des diquatemären Ammoniumsalzes der Formel

Beispiel 6: 65,6 g Dimethylamino-n-propylbehensäureamid (0,15 Mol) gemäss Vorschrift A werden bei 80°C geschmolzen und mit 5,1 g Schwefelsäure in 1083,6 g Wasser versetzt. Nun werden zum Reaktionsgemisch 16,35 g (0,075 Mol) 1,4-Butandioldiglycidylether, der eine Epoxydzahl von 4,6 aufweist innerhalb von 10 Minuten bei 60°C gegeben. Anschliessend wird das Reaktionsgemisch auf 70_{°}C aufgeheizt und während 10 Stunden bei dieser Temperatur unter Rühren gehalten. Nach dieser Zeit beträgt der Aminwert 28 und der Epoxidwert 0. Man erhält 1170 g einer 7%-igen Lösung die vorwiegend das diquaternäre Ammoniumsalz folgender Formel enthält:

Beispiel 7: 45,8 g Dimethylaminoneopentylbehensäureamid (0,1 Mol) gemäss Vorschrift E werden zusammen mit 9,9 g konzentrierter Salzsäure in 500,4 g Wasser auf 75_{°}C Innentemperatur erwärmt. Dann gibt man inerhalb von 15 Minuten 10,9 g (0,05 Mol) 1,4-Butandioldiglycidylether, der eine Epoxidzahl von 4,6 aufweist, zu und rührt 12 Stunden lang bei 77-78_{°}C. Nach dieser Zeit betragen Amin-und Epoxydwerte 0. Man erhält 567 g einer 10%-igen Lösung des diquatemären Ammoniumsalzes der Formel:

Beispiel 8: 42,3 g Diisopropylaminoethylbehensäureamid (0,1 Mol) gemäss Vorschrift F werden zusammen mit 9,9 g konzentrierter Salzsäure in 479,8 g Wasser auf 75_{°}C aufgeheizt. Dann gibt man innerhalb von 15 Minuten 10,9 g (0,05 Mol) 1,4-Butandioldyglycidylether, der eine Epoxydzahl von 4,6 aufweist, zu und rührt 12 Stunden lang bei 75_{°}C. Nach dieser Zeit betragen Amin- und Epoxidwerte 0. Man erhält 542 g einer 10%-igen Lösung des diquatemären Ammoniumsalzes der Formel

### Applikationsbeispiele

Beispiel 9: 1 kg Baumwolltrikot wird im Flottenverhältnis 1:30 im Ausziehverfahren mit einer Flotte bei 40°C während 20 Minuten behandelt, die 4 % des diquatemären Ammoniumsalzes gemäss Beispiel 4 enthält und durch Zusatz von Essigsäure einen pH-Wert von 5,5 aufweist. Anschliessend wird das Trikot ohne zu Spülen getrocknet. Zur Prüfung der Vemähbarkeit wird Mittels einem Langfasemähgam aus Polyester mit einer Nähmaschine (Overlock Union Spezial Typ 39500) mit 6000 Stich/min. eine Naht von 50 cm angebracht. Verwendet wird eine Nadel mit einer Spitze Nm 70. Beurteilt wird die Anzahl Löcher längs der Naht. Verglichen wurde mit einem Baumwolltrikot, welches nicht behandelt wurde. Die Ergebnisse sind in der nachfolgenden Tabelle II zusammengefasst:

Aehnliche Ergebnisse werden auch erzielt, wenn man das Baumwolltrikot mit einer Flotte bei einem Abquetscheffekt von 100 % bei Raumtemperatur (15 bis 25°C) foulardiert, die 40 g/l diquatemäres Ammoniumsalz gemäss Beispiel 4 und 2 g/1 Essigsäure 80 % enthält und das Trikot anschliessend bei 90°C trocknet.

Beispiel 10: Die im Beispiel 9 bezüglich Vemähbarkeit geprüften Gewirke wurden auch einem Anschmutzungstest unterworfen. Hierbei wird die Trockenanschmutzung nach folgendem Test beurteilt: Substrat; Grösse 9 x 12 cm (mehrere Prüflinge) Filterstaub 15% auf Warengewicht Apparat Turbula Laufzeit 30 min. absaugen mit Staubsauger

Die Ergebnisse sind in der nachfolgenden Tabelle III zusammengestellt:

### Beispiel 11: In einer Haspelkufe werden 100 kg Baumwolltrikot in 4000 Liter Wasser, die ein handelsübliches Netzmittel enthält, bei 50_{°}C vorbehandelt.

Hierauf werden 3 kg eines Farbstoffes der Formel
8 kg m-Nitrobenzolsulfonsäure (Natriumsalz) und
4 kg diquatemäres Ammoniumsalz gemäss Beispiel 4 zugesetzt.

Nach der gleichmässigen Verteilung dieser Zusätze werden nach und nach 160 kg Natriumchlorid zugegeben und die Temperatur auf 80_{°}C erhöht. Darauf werden 12 g einer 30 %igen Natriumhydroxidlösung zugegeben.

Nach einer Laufzeit von weiteren 45 min. bei 80_{°}C wird das Trikot mit heissem und dann mit kaltem Wasser gespült und dann mit 4000 Liter einer Flotte in einem Flottenverhältnis von 1:40 während 20 min. bei Kochtemperatur nachgewaschen, die 4 kg eines Adduktes aus 1 Mol Nonylphenol und 9 Mol Ethylenoxid und 4 kg diquatemäres Ammoniumsalz gemäss Beispiel 4 enthält. Anschliessend wird das Trikot nochmals gespült und getrocknet. Im Monsantobild als Mass für die faltenfreie Ausrüstung des behandelten Trikots wird die Note 4 erhalten. Wird das Trikot wie vorstehend angegeben behandelt, jedoch ohne Zusatz des diquatemären Ammoniumsalzes im Färbebad und in der Nachwaschflotte, so erhält man die Note 2 im Monsantobild.

Beispiel 12: 20 g gebleichtes Baumwoll-Frottä mit einem Flächengewicht von 330 g/m² wird während 5 min. bei 20_{°}C mit 400 ml Wasser von 5° dH (deutsche Härtegrade) behandelt, die 0,02 g diquatemäres Ammoniumsalz gemäss Beispiel 4 enthält. Anschliessend wird das Frotte ohne zu Spülen geschwungen und bei 70_{°}C getrocknet. Die identische Behandlung wird mit den folgenden Textilmaterialien wiederholt:
a) Viscosegam
b) chloriertes Wollcablégarn
c) Stapelgam aus Polyamid
d) hochbauschiges Stapelgam aus Polyacrylnitril.

Der Griff der behandelten Textilmaterialien wird mittels folgender Notenskala beurteilt:
0 = Griff unverändert
1 = etwas weicher als 0
2 = deutlich weicher als 0
3 = viel weicher als 0
4 = sehr viel weicher als 0

Die Ergebnisse sind in der nachfolgenden Tabelle IV zusammengestellt:

Aehnliche Ergebnisse werden mit den diquatemären Ammoniumsalzen gemäss Beispiel 1, 2, 3 oder 5 bis 8 erzielt.

### Beispiel 13: Eine Waschmaschine mit ca. 4 kg Füllung wird mit folgendem Material beschickt:

300 g gebleichtes Baumwoll-Frotte (Flächengewicht: 330 g/m²)
300 g gebleichtes Baumwolltrikot mercerisiert (Flächengewicht: 150 g/m²)
300 g Viscose-Taffet (Flächengewicht: 105 g/m²)
300 g Helanca-Trikot aus Polyamid 6,6, Typ HE (Flächengewicht: 260 g/m²)
300 g Polyester Crimplene-Trikot fixiert (Flächengewicht: 225 g/m²)
300 g Polyacrylnitril-Trikot, Typ 42 (Flächengewicht: 175 g/m²)

### 1800 g Material

Diese Füllung wird mit 80 g eines handelsüblichen Waschmittels bei 40_{°}C gewaschen. Die Wasserhärte ist ca. 10_{°} dH. Zum letzten Spülgang (= 20 I) wird 2 g diquatemäres Ammoniumsalz gemäss Beispiel 4, gelöst in 200 ml Wasser, zugesetzt und das Textilmaterial während 5 Minuten damit behandelt. Anschliessend wird das Textilmaterial geschwungen und bei 70_{°}C getocknet Der Griff der so behandelten Textilmaterialien wird wie in Beispiel 12 angegeben beurteilt. Die Ergebnisse sind in der nachfolgenden Tabelle V zusammengestellt:

### Tabelle V

Substrat behandelt ohne behandelt mit Ammoniumsalz Ammoniumsalz
Baumwoll-Frotte 0 3
Baumwoll-Trikot 0 2-3
Viscose-Taffet 0 2-3
Polyamid-Trikot 0 2
Polyester-Trikot 0 2
Polyacrylnitril-Trikot 0 4

## Patentansprüche

1. Diquatemäre Ammoniumsalze, dadurch gekennzeichnet, daß sie der Formel entsprechen, worin
A₁ und A₂ Alkylen mit je 2 bis 5 Kohlenstoffatomen,
Q₁ und Q₂ je -NH- oder-O-,
R₁, R₂, Rs und R₄ je Alkyl, Hydroxyalkyl oder Alkoxyalkyl mit 1 bis 4 Kohlenstoffatomen in jedem Alkylteil, Y₁n⊖ das Anion einer starken Säure,
Z₁ durch Hydroxyl substituiertes und gegebenenfalls durch Sauerstoffatome unterbrochenes Alkylen mit 3 bis 24 Kohlenstoffatomen und
n 1 oder 2
bedeuten.

2. Ammoniumsalze nach Anspruch 1, dadurch gekennzeichnet, daß sie der Formel entsprechen, worin
Rs und R₆ unabhängig voneinander Alkyl mit je 1 bis 4 Kohlenstoffatomen,
Y₂n⊖ das Anion einer anorganischen Säure oder einer Sulfonsäure und
Z₂ durch 1 bis 4 Hydroxylgruppen substituiertes und gegebenenfalls durch Sauerstoffatome unterbro-
chenes Alkylen mit 3 bis 24 Kohlenstoffatomen bedeuten und
A₁, Q₁ und n die in Anspruch 1 angegebenen Bedeutungen haben.

3. Ammoniumsalze nach Anspruch 2, worin
y₂n⊖ ein Halogenid-, Sulfat-, Methylsulfat- oder Ethylsulfation und
Z₂ durch 1 oder 2 Hydroxylgruppen substituiertes Alkylen mit 3 oder 4 Kohlenstoffatomen oder durch 2 bis 4 Hydroxylgruppen substituiertes und durch 2 bis 6 Sauerstoffatome unterbrochenes Alkylen mit 8 bis 24 Kohlenstoffatomen bedeuten und
Rs gleich R₆ ist.

4. Ammoniumsalze nach Anspruch 2, worin
A₁ Ethylen, n-Propylen, n-Butylen oder 2,2-Dimethylpropylen,
Rₛ gleich R₆ ist und Methyl, Ethyl oder Isopropyl und
Z₂ ―CH₂―CH(OH)―CH₂, ―CH₂―CH(OH)―CH(OH)―CH₂― oder ―CH₂―CH(OH)―CH₂―O―(CH₂)₄―O― CH₂―CH(OH)―CH₂―
bedeuten.

5. Verfahren zur Herstellung der Ammoniumsalze gemäß Anspruch 1, dadurch gekennzeichnet, daß man 1 Mol eines Dialkylaminoalkylbehensäureamids oder -esters der Formel worin A₁, 0₁, R₁ und R₂ die in Anspruch 1 angegebenen Bedeutungen haben, und 1 Mol eines Dialkylaminoalkylbehensäureamids oder -esters der Formel worin A₂, 0₂, R₃ und R₄ die in Anspruch 1 angegebenen Bedeutungen haben, mit 1 Mol einer Epoxyverbinduna der Formel worin
X₁ eine Epoxygruppe,
X₂ eine Epoxygruppe oder ein bewegliches Halogenatom und
Z gegebenenfalls durch Hydroxyl substituiertes und gegebenenfalls durch Sauerstoffatome unterbrochenes Alkylen mit 1 bis 20 Kohlenstoffatomen bedeutet, oder, sofern X₂ eine Epoxygruppe ist, Z' auch
für die direkte Bindung steht,
In Gegenwart einer starken Säure der Formel worin Y₁n⊖ und n die in Anspruch 1 angegebenen Bedeutungen haben, umsetzt.

6. Verfahren nach Anspruch 5, dadurch gekennzeichnet, daß man die Umsetzung bei einer Temperatur von 50 bis 90°C durchführt.

7. Verfahren nach einem der Ansprüche 5 oder 6, dadurch gekennzeichnet, daß man die Umsetzung in Gegenwart eines wasserlöslichen, polaren Lösungsmittels durchführt.

8. Verwendung der Ammoniumsalze gemäß einem der Ansprüche 1 bis 4 als Textilveredelungsmittel.

9. Verwendung nach Anspruch 8, dadurch gekennzeichnet, daß die Ammoniumsalze als Hydrophobiermittel, Faltenfreimittel, Weichgriffmittel oder Mittel zur Verbesserung der Vemähbarkeit, der Spinnbarkeit oder des Anschmutzverhaltens von Textilien eingesetzt werden.

## Claims

1. A diquatemary ammonium salt of the formula in which
A₁ and A₂ are each alkylene having 2 to 5 carbon atoms,
Q₁ and Q₂ are each -NH- or ―O―,
R₁, R₂, R₃ und R4 are each alkyl, hydroxyalkyl or alkoxyalkyl, each having 1 to 4 carbon atoms in each alkyl moiety,
Y₁n⊖ is the anion of a strong add,
Z₁ is alkylene which has 3 to 24 carbon atoms, is substituted by hydroxyl and may be interrupted by oxygen atoms, and
n is 1 or 2.

2. An ammonium salt according to claim 1 of the formula in which
Rs and Rs independently of one another are each alkyl having 1 to 4 carbon atoms,
Y₂n⊖ is the anion of an inorganic acid or of a sulfonic acid,
Z₂ is alkylene which has 3 to 24 carbon atoms, is substituted by 1 to 4 hydroxyl groups and may be interrupted by oxygen atoms, and
A₁, Q₁ and n are as defined in claim 1.

3. An ammonium salt according to claim 2, in which
Y₂n⊖ is a halide, sulfate, methylsulfate or ethylsulfate ion,
Z₂ is alkylene which has 3 to 4 carbon atoms and is substituted by 1 or 2 hydroxyl groups, or is alkylene which has 8 to 24 carbon atoms, is substituted by 2 to 4 hydroxyl groups and is interrupted by 2 to 6 oxygen atoms, and
Rs is identical with R₆.

4. An ammonium salt according to claim 3, in which
A₁ is ethylene, n-propylene, n-butylene or 2,2-dimethylpropylene,
Rₛ is identical with R₆ and is methyl, ethyl or isopropyl, and
Z₄ is ―CH₂―CH(OH)―CH₂, -CH₂-CH(OH)-CH(OH)-CH₂ or ―CH₂―CH(OH)―CH₂―O―(CH₂)₄―O―
CH₂―CH(OH)―CH₂―.

5. A process for the preparation of an ammonium salt according to claim 1, which process comprises reacting 1 mole of a dialkylaminoalkylbehenic acid amide or ester of the formula in which A₁, Q₁, R₁ and R₂ are as defined in claim 1, and 1 mole of a dialkylaminoalkylbehenic acid amide or ester of the formula in which A₂, Q₂, R₃ and R4 are as defined in claim 1, with 1 mole of an epoxide compound of the formula in which
X₁ is an epoxide group,
X₂ is an epoxide group or a mobile halogen atom and
Z' is alkylene which as 1 to 20 carbon atoms, is unsubstituted or substituted by hydroxyl and may be interrupted by oxygen atoms, or, if X₂ is an epoxide group, Z' is also the direct bond,
in the presence of a strong acid of the formula in which Y₁n⊖ and n are as defined in claim 1.

6. A process according to claim 5, wherein the reaction is carried out at a temperature of 50° to 90°C.

7. A process according to any one of claims 5 or 6, wherein the reaction is carried out in the presence of a water-soluble polar solvent.

8. Use of the ammonium salt preparable according to any one of claims 1 to 4 as a textile finishing agent

9. Use according to claim 8 of the ammonium salt as a waterproofing agent, an anti-crease agent, a softener or an agent for improving the sewability, the spinning performance or the soiling behaviour of textiles.

## Revendications

1. Sels d'ammonium diquaternaires, caractérisés en ce qu'ils correspondent à la formule: dans laquelle
A₁ et A₂ sont chacun un groupe alkylène ayant de 2 à 5 atomes de carbone,
Q₁ et Q₂ sont chacun -NH- ou -O-,
R₁, R₂, R₃ et R₄ sont chacun un groupe alkyle, hydroxyalkyle ou alcoxyalkyle ayant de 1 à 4 atomes de carbone dans chaque fragment alkyle,
Y₁n⊖ est l'anion d'un acide fort,
Zi est un groupe alkylène, ayant de 3 à 24 atomes de carbone, substitué par des groupes hydroxyles et éventuellement interrompu par des atomes d'oxygène, et n vaut 1 ou 2.

2. Sels d'ammonium selon la revendication 1, caractérisés en ce qu'ils correspondent à la formule dans laquelle Rs et Rs sont chacun, indépendamment l'un de l'autre, un groupe alkyle ayant de 1 à 4 atomes de carbone,
Y₂n⊖ est l'anion d'un acide inorganique ou d'un acide sulfonique, et Z₂ est un groupe alkylène, ayant de 3 à 24 atomes de carbone, substitué par 1 à 4 groupes hydroxyles et éventuellement interrompu par des atomes d'oxygène, et
A₁, Q₁ et n ont les définitions données dans la revendication 1.

3. Sels d'ammonium selon la revendication 2, dans lesquels
Y₂n⊖ est un ion halogénure, sulfate, méthylsulfate ou éthylsulfate, et Z₂ est un groupe alkylène, ayant 3 ou 4 atomes de carbone et substitué par 1 ou 2 groupes hydroxyles, ou un groupe alkylène, ayant de 8 à 24 atomes de carbone, substitué par 2 à 4 groupes hydroxyles et interrompu par 2 à 6 atomes d'oxygène, et
R₅ est identique à Rs.

4. Sels d'ammonium selon la revendication 2, dans lesquels
A₂ est un groupe éthylène, n-propylène, n-butylène ou 2,2-diméthylpropylène,
Rₛ, identique à Rₑ, est un groupe méthyle, éthyle ou isopropyle, et
Z₂ est -CH₂-CH(OH)-CH₂-, ―CH₂―CH(OH)―CH(OH)―CH₂―, ou ―CH₂―CH(OH)―CH₂―O―CH₂)₄―O― CH₂―CH(OH)―CH₂―.

5. Procédé de fabrication de sels d'ammonium selon la revendication 1, caractérisé en ce que l'on fait réagir 1 mole d'un amide ou ester dialkylaminoalkylique d'acide béhénique de formule dans laquelle Aᵢ, 0₁, R₁ et R₂ ont les définitions données dans la revendication 1, et 1 mole d'un amide ou ester dialkylaminoalkylique d'acide béhénique de formule dans laquelle A₂, 0₂, R₃ et R₄ ont les définitions données dans la revendication 1, avec 1 mole d'un composé époxy de formule dans laquelle X₁ est un groupe époxy,
X₂ es un groupe époxy ou un atome d'halogène mobile, et
Z' est un groupe alkylène, ayant de 1 à 20 atomes de carbone, substitué par des groupes hydroxyles et éventuellement interrompu par des atomes d'oxygène, ou bien, lorsque X₂ est un groupe époxy, Z' représente également une liaison directe,
en présence d'un acide fort de formule dans laquelle Y₁n⊖ et n ont les définitions données dans la revendication 1.

6. Procédé selon la revendication 5, caractérisé en ce que l'on effectue la réaction à une température de 50 à 90°C.

7. Procédé selon l'une des revendications 5 ou 6, caractérisé en ce que l'on effectue la réaction en présence d'un solvant polaire hydrosoluble.

8. Utilisation des sels d'ammonium de l'une quelconque des revendications 1 à 4, comme agents de finissage pour textiles.

9. Utilisation selon la revendication 8, caractérisée en ce que les sels d'ammonium sont mis en oeuvre comme agents hydrophobes,-agents anti-plis, agents de toucher doux ou agents pour améliorer l'aptitude à la couture ou au filage ou le comportement des textiles vis-à-vis des salissures.
